# EUROPÄISCHE PATENTANMELDUNG

(11) **EP 0 557 569 A1**
(43) Veröffentlichungstag der Anmeldung: **01.09.1993**
(21) Anmeldenummer: 92107091.8
(22) Anmeldetag: 25.04.1992
(51) Int. Cl.: B65D 47/20

(54) **Ventil für verformbaren Kunststoffbehälter**

(30) Priorität: 24.02.1992 DE 9202380 U
(71) Anmelder: SBK SPRITZ-BLAS-KUNSTSTOFF-TECHNIK GmbH & Co. KG, D-24568 Kaltenkirchen (DE)
(72) Erfinder: Bogumil, Stefan, W-2358 Kaltenkirchen (DE)
(74) Vertreter: DIEHL GLAESER HILTL & PARTNER

(57) **Zusammenfassung**

Ventil für Kunststoffbehälter, insbesondere Schampoobehälter. Ein Ventilsitz (10) ist am Hals (11) des Behälters angeordnet und arbeitet mit einem Stößel (12) zusammen. Der Stößel (12) ist an seinem dem Ventilsitz (10) gegenüberliegenden Ende (13) mit dem Grund einer im wesentlichen U-förmigen Flachfeder (14) verbunden, deren Schenkel in ihren mittleren Bereichen jeweils mit gegenüberliegenden Wandungen des Behälters im Berührungseingriff (15) angeordnet sind. Eines der freien Enden der Flachfeder (14) ist am Hals (11) festgelegt .

## Beschreibung

Die Erfindung bezieht sich auf ein Ventil für Spritz-Kunststoffbehälter, insbesondere Schampoobehälter, aufweisend einen Ventilsitz am Hals des Behälters und einen mit dem Ventilsitz zusammenarbeitenden hin- und herbeweglichen Stößel.

Für Schampoobehälter gibt es eine Vielzahl von Ventilanordnungen, die betätigt werden können, damit die gewünschte Menge Flüssigkeit entnommen werden kann. Auch wenn man hier von ganz normalen Bedingungen ausgeht, so sind die bekannten Ventile äußerst kompliziert aufgebaut und benötigen einen komplizierten Montagevorgang.

Wenn man weitergehend an Schampoobehältern dann die Forderung stellt, daß auch bei höheren Temperaturen der Ventilmechanismus noch einwandfrei arbeiten soll, so hat dies zu weiter komplizierten Ventilanordnungen geführt. Derartige höhere Temperaturen können bei der Benutzung von Schampooflaschen in der Tat auftreten, da damit gerechnet werden muß, daß die Schampooflasche von heißem Duschwasser erfaßt wird.

In jüngster Zeit ist zudem noch die Forderung laut geworden, Schampoobehälter im Bad, beispielsweise in Hotelzimmern, fest zu installieren, und zwar so, daß die Öffnung nach unten zeigt, so daß eine restlose Entleerung der Flasche möglich ist.

Derartige Anforderungen haben bekannte Ventilanordnungen für Schampoobehälter nicht erfüllen können. Funktionierte der Ausgabemechanismus bei niedrigen Temperaturen einwandfrei, so ergab sich häufig der Fall, daß bei erhöhten Temperaturen der Ventilsitz nicht dicht abgeschlossen werden konnte, so daß übermäßig viel Flüssigkeit und darüber hinaus auch zu einem unerwünschten Zeitpunkt auslief.

Der Erfindung liegt die Aufgabe zugrunde, ein Ventil gemäß der eingangs genannten Art zu schaffen, das einerseits einfach aufgebaut und leicht zu montieren ist und andererseits auch bei höheren Temperaturen betriebssicher eingesetzt werden kann, wobei ein restloses Entleeren des Behälters möglich ist.

Erreicht wird dies durch die in den Ansprüchen angegebenen Merkmale.

Der Kern der Erfindung beruht darauf, daß die Zusammendrückbewegung, die man üblicherweise ausführt, um aus einem Spritzkunststoffbehälter, insbesondere einer Schampooflasche, Flüssigkeit herauszudrücken, gleichzeitig dafür eingesetzt wird, den Ventilstößel zu betätigen.

Die entsprechende hin- und hergehende Bewegung des Ventilstößels wird dabei aus der Verformung einer Feder hergeleitet, die mit den Wandungen des Behälters in Berührungseingriff angeordnet ist. Drückt man eine U-förmige Feder mit einer entsprechenden Ausbauchung im Bereich der Mitte ihrer Schenkel zusammen und hält die beiden Enden der Feder ortsfest, so muß zwangsläufig der Grund der Feder eine Axialbewegung ausführen, die man zur Öffnung eines Ventiles über einen Ventilstößel einsetzen kann.

Bei der Feder gemäß der Erfindung handelt es sich um einen Kunststoffteil, der noch nicht einmal 1 mm Dicke hat und eine Breite von etwa 1 cm haben kann. Ein derartiges Material läßt sich mit einer guten Federeigenschaft herstellen, so daß selbst bei höheren Temperaturen die gewünschte Schließwirkung des Ventils bestehen bleibt und dennoch durch Druck auf die Wandung die Öffnungsbewegung erzeugt werden kann.

Bei der Ausgestaltung des Ventils gemäß der Erfindung kommt es auf die Eigenschaften des Materials für den Spritzkunststoffbehälter nicht primär an. Handelt es sich hier um ein starres Material, das zusammengedrückt werden kann, so wird die gewünschte Kraft und Bewegung auf die Feder übertragen. Handelt es sich hingegen um ein nicht eigenstarres Material, beispielsweise um einen Folienschlauchbehälter, so kann der Mechanismus gemäß der Erfindung dennoch betätigt werden, indem von außen her die Feder zusammengedrückt wird.

Gemäß der Erfindung können die Enden der flachförmigen Federn in irgendeiner Weise am oder im Hals des Behälters befestigt werden. Es ist auch möglich, einen speziellen Ring vorzusehen, an dem die Enden der Feder befestigt sind und der einen Mitteldurchgang für den Stößel und gegebenenfalls Durchgänge für die Flüssigkeit aufweist. Eine solche Einheit kann separat hergestellt werden und mit einem einzigen Handgriff auf einen Hals einer Spritzkunststoffflasche aufgesetzt oder aufgeschraubt werden.

Die Erfindung wird nachstehend anhand der Zeichnung beispielsweise erläutert.

Die Figur zeigt eine schematische Querschnittsansicht eines Ventils mit einem Spritzkunststoffbehälter gemäß der Erfindung.

Der in der Figur gezeigte Spritzkunststoffbehälter kann eine beliebige Form haben, also beispielsweise zylindrisch rund, aber auch ebensogut flach und mit balligen Seitenwänden. Er ist in jedem Falle mit einer Ventilöffnung 10 versehen, die im Hals 11 des Behälters eine Öffnung vom Innenraum des Behälters zum Außenraum darstellt. Diese Öffnung 10 ist von innen her durch einen Stößel 12 verschlossen, wobei in der Figur die Schließstellung gezeigt ist.

Gemäß der Erfindung ist der Stößel 12 verlängert worden, wobei sein gegenüberliegendes Ende bei 13 mit dem Grund einer im wesentlichen flach ausgebildeten Feder 14 verbunden ist. Die Schenkel der Feder 14 sind im Bereich des Halses 11 des Behälters bei 17 ortsfest festgelegt. Die Federeigenschaften der Feder 14 sind so dimensioniert, daß die beiden Schenkel im mittleren Bereich fest an der Wandung des Behälters bei 15 jeweils anliegen.

Es ist ersichtlich, daß bei Druck auf den Behälter etwa in Richtung der Pfeile 15 eine nach rechts gerichtete Bewegung des Stößels 12 erzeugt wird, so daß Flüssigkeit aus der Öffnung 10 heraustreten kann.

In der Figur ist der Behälter in der waagerechten Lage gezeigt, es ist ersichtlich, daß der Behälter fest montiert werden kann, und zwar so, daß die Öffnung 10 nach unten zeigt. Auch in dieser Lage ist sichergestellt, daß nur dann Flüssigkeit aus dem Behälter nach außen gelangen kann, wenn der Stößel 12 von der Öffnung 10 wegbewegt worden ist, was durch Zusammendrücken des Behälters im Bereich 15 erzeugt werden kann. Es ist ersichtlich, daß der Behälter restlos entleert werden kann. Es ist weiterhin zu erkennen, daß bei ausreichend großer Dimensionierung der Federkraft der Feder 14 ein sicherer Verschluß selbst bei höheren Temperaturen sichergestellt werden kann.

## Patentansprüche

1. Ventil für Spritz- Kunststoffbehälter, insbesondere Schampoobehälter, aufweisend einen Ventilsitz (10) am Hals (11) des Behälters und einen mit dem Ventilsitz (10) zusammenarbeitenden hin- und herbeweglichen Stößel (12), dadurch gekennzeichnet, daß der Stößel (12) an seinem dem Ventilsitz (10) gegenüberliegenden Ende (13) mit dem Grund einer im wesentlichen U-förmigen Flachfeder (14) verbunden ist, deren Schenkel in ihren mittleren Bereichen jeweils mit gegenüberliegenden Wandungen des Behälters im Berührungseingriff (15) angeordnet sind, wobei mindestens eines der freien Enden der Flachfeder (14) am Hals (11) befestigt (17) ist.

2. Vorrichtung nach Anspruch 1, dadurch gekennzeichnet, daß die Feder (14) und der Stößel (12) als einstückiges Kunststoffspritzteil ausgebildet sind.

3. Vorrichtung nach den Ansprüchen 1 oder 2, dadurch gekennzeichnet, daß die Schenkel (14) geradlinig gerichtet oder spiralförmig um den Stößel (12) gewunden sind.
